# FASCICULE DE BREVET EUROPEEN

(11) **EP 0 448 498 B1**
(45) Date de publication et mention de la délivrance du brevet: **10.05.1995**
(21) Numéro de dépôt: 91480045.3
(22) Date de dépôt: 08.03.1991
(51) Int. Cl.: B65D 81/34

(54) **Dispositif pour faire directement du café dans une tasse à partir de poudre de café torréfié contenue dans un sachet**
Vorrichtung zur Bereitung von Kaffee in der Tasse aus in einem Beutel enthaltenem geröstetem Kaffeepulver
Device for making coffee directly in a cup from roasted coffee powder contained in a bag

(30) Priorité: 19.03.1990 FR 9003595
(43) Date de publication de la demande: 25.09.1991
(73) Titulaire: COMPAGNIE MEDITERRANEENNE DES CAFES S.A., F-06516 Carros Cédex (FR)
(72) Inventeur: Lanchier, Jean-Marc, F-56400 Le Bono (FR)
(74) Mandataire: Hautier, Jean-Louis

(56) Documents cités:
- EP-A- 0 226 133
- DE-C- 2 715 582
- FR-A- 2 140 753

## Description

L'invention présentée ici consiste en un dispositif de sachet filtre spécial pour la mise en oeuvre d'un procédé de confection instantanée d'un café par l'utilisateur à partir de véritable café torréfié et moulu.

D'autres extraits aqueux de plantes difficiles à obtenir extemporanément peuvent aussi se faire par ce même procédé et dispositif.

Le procédé se résume en une action de pompage manuel au moyen d'un ustensile, sur un dispositif de sachet filtre à volume variable et compressible réversiblement, contenant du café moulu disposé de telle manière que l'eau chaude passe en force au travers de plus grande partie de la masse de café moulu présente dans le sachet filtre.

En effet, parmi les plantes habituellement consommées, l'obtention du café liquide nécessite une extraction spéciale, car si on peut compter sur la grande solubilité du thé et des diverses tisanes avec les sachets-filtres classiques par une infusion simple, le café quant à lui doit subir habituellement une "lixiviation" dans un percolateur ou un filtre placé dans un entonnoir.

L'opération dite "lixiviation" oblige l'eau bouillante ou très chaude à traverser en force ou par gravité une couche de poudre de café, correctement préparée et conservée, pour en enlever les principes actifs (caféine, théophylline, théobromine) et les autres principes amers ou aromatiques (plusieurs centaines recensés par chromatographie).

De plus, le goût du consommateur est très précis et sensible sur ce sujet, c'est pourquoi un procédé nouveau de préparation doit donner des résultats de saveur strictement équivalents, donc respecter le type d'extraction reconnu comme référence, en l'occurrence la lixiviation.

Une "infusette" classique à tisane ne peut suffire à cette opération car seuls des faibles courants de convexion dus aux différences de température dans l'eau sont mobiles dans la poudre de plante à infuser à condition que celle-ci ne soit pas trop compacte.

Ceci implique que ce qui est suffisant pour le thé, le tilleul, la verveine etc... est inadapté au café moulu, car la poudre de café humidifiée est trop compacte pour laisser passer facilement les courants d'eau chaude lorsqu'ils sont mus par des simples phénomènes de différence de densité en rapport avec la température locale de l'eau. De plus, le café moulu étant formé de grains petits, les pores du sachet-filtre doivent être de petit diamètre et se colmatent facilement ce qui rend encore plus difficile une circulation non forcée de l'eau.

En conséquence, l'ensemble du dispositif de sachet-filtre actif doit donc agir à la manière d'une "pompe" aspirante-refoulante mécanique ou biologique en faisant passer en force de l'eau à haute température à travers tous les grains de poudre de café présents pour qu'ils puissent transférer à l'eau leurs principes actifs, amers et odoriférants, ce qui correspond bien à une action très proche d'une lixiviation.

Comme pour la confection d'une tisane instantanée par sachet filtre, l'utilisateur a obligatoirement en mains une tasse emplie d'eau très chaude et une petite cuillère ; dans le procédé exposé ici, il pourra se servir de cette dernière pour pomper en faisant pression sur le sachet contre la paroi de la tasse.

Cette action paraissant évidente n'est cependant possible que si le sachet-filtre peut aspirer et refouler de l'eau sous l'action de la pression de la cuillère, ce qui est impossible avec la structure classique des sachets poreux contenant uniquement un peu de poudre de plante car la poudre de café compacte occupe un volume fixe non compressible. Ces constatations rendent donc obligatoire, pour le dispositif de sachet filtre, une structure à volume global variable, c'est-à-dire compressible réversiblement sous une action mécanique extérieure. Le sachet contiendra donc en plus de la poudre de café moulu, des moyens de rendre le volume global compressible et avantageusement hydrophile pour obtenir un effet de pompage du liquide.

L'action de la petite cuillère est citée en exemple, mais on peut aussi bien employer n'importe quel ustensile et en particulier une cuillère percée de trous pour favoriser la circulation de l'eau ou un instrument en forme de pince capable de presser le sachet-filtre compressible, de même l'utilisateur peut fabriquer un café pour plusieurs personnes dans un récipient quelconque.

### Cinématique du procédé :

Il s'agit d'une "respiration artificielle" sous l'effet de la pression de la cuillère écrasant une masse de café moulu composite rendu compressible et hydrophile, ou encore la structure à volume variable du sachet lui-même, puis les laissant reprendre leur volume initial au relâchement, ce qui les fait "expirer" ou "inspirer" l'eau chaude. Cette eau devant passer à chaque temps du cycle sur des particules de café avoisinantes, aussi bien à l'aspiration qu'au refoulement, dès la deuxième pression, elle est déjà chargée en café solubilisé provenant des pressions précédentes, donnant ainsi des concentrations croissantes dans la tasse que l'on constaté à la noirceur du café, ce qui permet d'en doser simplement et visiblement la force et le "corsé". De même, l'utilisateur a la possibilité d'amener le sachet dans une zone de la tasse où le liquide lui semble moins noir, c'est-à-dire moins chargé en café déjà solubilisé, pour ainsi favoriser la rapidité d'extraction.

Une des propriétés typiques de ce procédé "respiratoire" réside dans le fait que les particules de café, ayant tendance à obturer ou colmater les pores du sachet à "l'expiration", se déplaceront et se disperseront de nouveau vers l'intérieur à "l'inspiration" en débouchant ainsi les pores du sachet pour favoriser le cycle suivant (avantage par rapport aux procédés en machine ou en entonnoir). L'expérimentation montre qu'une dizaine de pressions suffisent souvent à obtenir un café pratiquement identique à celui fait avec un procédé habituel et une machine classique.

### Pharmacologie et caractères organolentiques :

Comme on le sait, la force en caféine est recherchée par certains et redoutée par d'autres : beaucoup de cafés sont des mélanges précis de variétés "Arabica" très aromatique et peu chargées en caféine et de variétés "Robusta" très caféinées ; de tels sachets unitaires permettent de proposer, par exemple, des mélanges divers dans la même boite pour différents membres d'une famille soucieux de leur santé nerveuse ou cardiaque, ou encore des "grands crus" pour les connaisseurs.

D'autre part, on sait que le séjour prolongé d'une eau très chaude au contact des grains de café moulu favorise l'extraction de la caféine, alors qu'un séjour court dans une eau moins chaude n'en prélève que l'arôme. Avec de tels sachets, l'utilisateur pourra donc personnaliser son café en "pompant" lentement s'il désire un taux conséquent de caféine, ou au contraire rapidement s'il ne recherche que l'arôme, tout en ayant la possibilité de laisser la température de l'eau baisser avant de placer le sachet.

### Historique :

Les premiers brevets de filtres à café pour cafetière sont très anciens et on emploie toujours la lixiviation par des passages en force de l'eau chaude sur un lit de café moulu, soit par pression en machine spéciale ("expresso"), soit par gravité dans un filtre placé dans un entonnoir, ces appareils ayant le nom général de "percolateurs". D'autre part, ce n'est que depuis quelques dizaines d'années que l'on se sert de sachets-filtres contenant des tisanes pour faire des infusions, à l'exclusion toutefois du café et de quelques plantes difficiles à extraire comme le cacao par exemple ; beaucoup d'améliorations ont été apportées dans la texture et la solidité du papier poreux servant à fabriquer les sachets ou dans l'augmentation des surfaces d'échange par pliages spéciaux.

L'état de la technique peut être défini par les brevets suivants :
- DE 2715582 : "Dispositif pour la préparation d'une boisson, à partir de grains de café moulus, avec lequel le café moulu est versé dans un compartiment fermé, délimité au moins partiellement par des parois filtrantes et dispersé avec de l'eau chaude, caractérisé par le fait qu'après immersion dans une portion d'eau chaude ou après submersion avec de l'eau chaude, pendant la dispersion du café moulu, on peut faire varier le volume du compartiment ou de la chambre au moyen d'une poignée ou d'un élément de prise, afin de provoquer une circulation par effet de pompage. La poignée est structurée en forme de pince et avec les extrémités libres de ses bras, elle est en prise avec une section de paroi solide du sachet filtre."
- FR-A-2.140.753 : " Emballage, plus spécialement un récipient contenant du café torréfié moulu et du papier filtre, pour préparer un café-filtre caractérisé par le fait que le café torréfié moulu est séparé du papier filtre par une couche de séparation perméable à l'eau mais ne laissant pratiquement pas passer le café torréfié et dans lequel on place, dans le café torréfié, un corps contenant de l'air et absorbant l'eau, qui gonfle par absorption de l'eau, notamment un corps en éponge". Le corps en éponge est donc formé d'une matière compressible.
- EP-A-0226133 : "Sachet d'infusion en matériau filtrant, en particulier en papier filtre, pour la préparation de boissons dans un récipient à partir de substances se prêtant à l'extraction, notamment à partir de café grillé moulu, réalisé par pliage en forme de U du papier filtre en double couche de manière à obtenir réunies l'une à l'autre, par leurs extrémités supérieures, des branches délimitant des chambres partielles devant recevoir chacune une dose partielle de café grillé ou de quelque autre denrée analogue, caractérisé par le fait que les chambres partielles, ensemble avec leurs bords communs, sont réunies avec une poignée de manoeuvre rigide, de sorte que des déplacements vers le haut et vers le bas de la poignée de manoeuvre déterminent des déplacements transversaux de sens opposé des chambres partielles qui prennent appui sur un fond de récipient (fond de tasse) et à leur extrémité transversale supérieure, les chambres partielles sont réunies avec la poignée de manoeuvre et dans la zone de leurs bords inférieurs, elles sont réunies l'une à l'autre."

### Dispositif de sachet-filtre selon l'invention et moyens pour le rendre actif :

Le sachet devant être globalement à volume variable et réversiblement compressible pour aspirer et refouler le liquide, on doit mettre en oeuvre les moyens adaptés principaux suivants :
On peut rendre la masse de café moulu contenue elle-même compressible et à volume variable, pour provoquer un effet de pompe faisant circuler l'eau partout à travers une masse ou un lit de café moulu. Ces types d'actions sur le volume global peuvent aussi s'accompagner de phénomènes favorables d'aspiration d'eau par tension superficielle si les matières employées ont des propriétés hydrophiles en plus de leur compressibilité réversible.

Masse composite et compressible : Pour rendre compressible la masse de particules de café moulu, des morceaux de matière compressible (spongieuse et hydrophile, par exemple) sont mélangés avec la poudre de café, ce qui permet une variation globale de volume du sachet-filtre sous la pression de la cuillère ; toutes les micro-particules de café sont ainsi irriguées par un courant d'eau chaude aspirée ou expulsée à chaque cycle par les matières spongieuses, la concentration en café allant en augmentant dans le liquide au fur et à mesure des actions de pompage.

Matières compressibles ou hydrophiles pouvant être employées en dispersion dans la masse de café (à titre d'exemple non limitatif) : gros brins de laine torsadés, bourres de textiles enchevêtrés, coton cardé ou hydrophile, tricots de textiles à mailles lâches, mousses synthétiques à cellules ouvertes sans odeur parasite etc...

Tous ces dispositifs peuvent être faits avec des papiers habituels renforcés à pores de diamètre plus petit que les particules de café et auront avantage à être mis sous vide en emballage composite soudé pour conserver l'arôme et réduire le volume pendant le stockage.

Les dessins ci-joints sont donnés à titre d'exemples indicatifs et non limitatifs. Ils représentent un mode de réalisation préféré selon l'invention. Ils permettront de comprendre aisément l'invention.

La figure 1 représente l'action de pompage d'un sachet filtre compressible 1 contre la paroi d'une tasse 2 par une cuillère 3 selon le procédé.

La figure 2 représente en trois phases (repos, pression, relâchement) en fonction des variations de pression mécanique appliquée, les mouvements de sortie et d'entrée du liquide (4 et 5) à travers les parois munies de pores (7) et les mouvements des particules de café (6), montrant que les particules se groupent autour des pores à la compression en les colmatant, mais libèrent le passage et se dispersent ensuite à l'aspiration.

La figure 3 représente un dispositif préférentiel de sachet filtre (1) contenant des grains (8) de matière hydrophile et compressible (spongieuse) dispersés dans la masse de café moulu (6).

La figure 4 représente diverses charges compressibles ou hydrophiles (10) pouvant être dispersées dans la masse de café (6).

Toutes ces versions du dispositif de base sont données à titre d'exemples et les matières ou formes peuvent varier sensiblement sans sortir du cadre de l'invention à condition qu'en soit respecté le but qui est d'obtenir un volume variable, réversiblement compressible et éventuellement hydrophile pour pomper et faire circuler le liquide autour des particules de café et qu'elles soient couvertes par la revendication 1.

Selon les figures 3 et 4, le sachet (1) est fait classiquement avec un tube de papier armé en fibres non délitables à l'eau, ce tube étant fermé par moletage pour éviter tout goût parasite dû à la colle par exemple.

Ce papier possède des pores (7) de diamètre plus petit que les particules de poudre de café (6) (cependant, le goût de certains consommateurs tolérant quelques particules dans le fond de la tasse, "expresso" par exemple, les pores pourront être d'un diamètre assez gros ne laissant passer que quelques une des plus petites particules, ce qui facilite d'autant la circulation du liquide).

Une quantité de café en poudre (6), suffisante pour une tasse (2), est mélangée avec un volume sensiblement égal de particules hydrophiles et reversiblement compressibles (8) inodores et sans saveur (ou tout autre produit formant un volume à propriétés élastiques et hydrophiles), de telle manière que les particules spongieuses (8) soient régulièrement réparties dans la masse de café (6), leur granulométrie et leur forme anguleuse étant étudiées pour qu'il ne se produise pas de sédimentation d'un composant par rapport à l'autre par la suite, aussi bien à sec que dans l'eau (diamètre compris entre 1 et 5 mm par exemple).

Le tube de papier est plié en "U" selon l'usage, rempli de mélange, puis fermé par pliage et agrafage ; un fil de retenue est ajouté comme d'habitude.

Le sachet ainsi créé a un volume un peu plus important que les "infusettes" classiques.

Le sachet-filtre est ensuite placé dans un sachet de composite aluminium, par exemple, qui est alors soudé sous vide pour préserver la conservation de l'arôme, diminuer le volume en écrasant les grains d'éponge et éviter que ces derniers ne sédimentent par rapport à la poudre de café (les grains d'éponge retrouvant leur volume normal à l'ouverture du sachet et leur fonction lorsqu'ils seront trempés dans l'eau chaude).

Il est préférable d'employer des morceaux de matière spongieuse préalablement saturés d'arôme de café par séjour prolongé dans de la poudre de café ou dans de l'extrait de café, car de tels grains d'éponge ont tendance à retenir une partie de l'arôme pendant le stockage et à ne pas le libérer lors de la simili-lixiviation, ce qui ne se produit pas s'ils sont déjà saturés d'arôme avant d'être mélangés avec la poudre de café définitive et placés dans le sachet.

Le procédé et la famille de dispositifs, bien que fort simples, n'en sont pas évidents pour autant, car ils doivent être adaptés aux règles précises de l'épuisement d'une masse ou d'un lit de particules de café comme par une lixiviation classique. De plus, la combinaison des infusettes connues et de moyens simples pour rendre leur volume variable et compressible provoque un nouvel effet technique de pompage de liquide à travers les particules de café sans colmatage des pores du sachet et, ainsi l'extraction aisée des principes actifs, amers et aromatiques équilibrés selon le goût habituel, autorisant la confection presqu'instantanée de véritable café directement dans un récipient ou tasse.

Les dispositifs semblent susceptibles d'une application industrielle "grand public" si on en considère les avantages, à savoir ceux, reconnus, des sachets filtres (maniabilité, légèreté, rapidité de mise en oeuvre), et ceux de la préservation du goût du vrai café associée à un dosage facile de la force et de l'arôme.

Les dispositifs selon l'invention sont particulièrement destinés à l'obtention rapide de café et de boissons à base de plantes.

### REFERENCES

- 1.: Sachet filtre
- 2.: Tasse
- 3.: Cuillière
- 4.: Mouvements de sortie et d'entrée du liquide
- 5.: Mouvements de sortie et d'entrée du liquide
- 6.: Poudre de café
- 7.: Pores
- 8.: Particules hydrophiles et réversiblement compressibles
- 10.: Charges compressibles ou hydrophiles

## Revendications

1. Dispositif de sachet-filtre poreux contenant une masse de café moulu ou autres produits similaires, masse spécialement préparée et adaptée en particulier à l'extraction des principes actifs et aromatiques par de l'eau chaude circulant en force à son intérieur grâce à des pressions et relâchements externes successifs qui sont appliquées sur la masse de café à travers son enveloppe servant de filtre, caractérisé en ce
que la masse de café moulu (6) contenue, normalement incompressible, est rendue globalement et réversiblement compressible par l'adjonction de multiples particules elles aussi réversiblement compressibles, lesdites particules étant régulièrement réparties dans la masse de café moulu, de telle manière que le liquide chaud, aspiré ou refoulé (4 et 5) au travers des pores (7), par les variations de volume des particules compressibles subissant les pressions ou relâchements externes, circule en force au travers de la plus grande partie du café moulu (6) irriguant ainsi toutes les micro-particules de café avoisinantes pour se charger de plus en plus en principes actifs ou aromatiques à chaque cycle de pression-relâchement sur la masse.

2. Dispositif selon la revendication 1, caractérisé en ce que
les particules compressibles régulièrement dispersées dans la masse sont avantageusement saturées d'arôme de café pour ne pas en retirer à la véritable poudre de café pendant le stockage.

3. Dispositif selon la revendication 1, caractérisé en ce que
les moyens de rendre réversiblement compressible la masse de café sont constitués de multiples particules (8) hydrophiles et réversiblement compressibles, régulièrement réparties et dispersées dans la masse de café moulu (6) placées dans le sachet (1), ce qui donne à la masse composite elle-même un volume global variable et la rend capable d'aspirer et de refouler le liquide sous l'effet des pressions externes successives qui lui sont appliquées.

4. Dispositif selon la revendication 1, caractérisé en ce
que les moyens de rendre réversiblement compressible la masse de café sont constitués de multiples particules (8) compressibles non hydrophiles, régulièrement réparties et dispersées dans la masse de café moulu (6) placées dans le sachet (1), ce qui donne à la masse composite un volume global variable et la rend, en elle-même, capable d'aspirer et de refouler le liquide sous l'effet des pressions externes successives qui lui sont appliquées.

5. Dispositif selon la revendication 1 caractérisé en ce
que les moyens de rendre compressible l'ensemble de la masse sont constitués de fibres textiles (10), naturelles ou synthétiques, torsadées, en vrac, ou encore formant des bourres ou des morceaux de textiles à mailles lâches et élastiques, tendant à reprendre leur volume initial après compression, mélangées et régulièrement réparties dans la masse de café moulu (6) placée dans le sachet (1), ce qui donne à la masse composite un volume global variable et la rend, en elle-même, capable d'aspirer et de refouler le liquide sous l'effet des pressions externes successives qui lui sont appliquées.

6. Dispositif selon la revendication 1 caractérisé par le fait
qu'il comporte un système de clapets ou de valves (18) dans une partie accolée formant pompe.

## Claims

1. A porous filter bag device containing a mass of ground coffee or similar products, the mass being specially prepared and adapted particularly for extraction of active and aromatic substances by hot water which is circulating by force therein due to successive external pressing and releasing of the mass of coffee, through its casing serving as a filter,
characterized in that the mass of ground coffee (6) contained, which normally is incompressible, is made compressible in a global and reversible way by adding multiple particles which are reversibly compressible themselves, said particles being spread regularly throughout the mass of ground coffee, so that the hot liquid, which is drawn in or forced back (4 and 5) through the pores (7) by variation in the volume of the compressible particles undergoing the external pressing and releasing, circulates by force through most of the ground coffee (6) thereby moistening all the adjacent microparticles of coffee, so as to be loaded with more and more active or aromatic substances at every cycle of pressing and releasing executed upon the mass.

2. A device according to claim 1,
characterized in that the compressible particles spread regularly throughout the mass are advantageously saturated with coffee aroma so that they will not extract any from the coffee powder itself during storage.

3. A device according to claim 1,
characterized in that the means for making the mass of coffee reversibly compressible consist of multiple reversibly compressible and hydrophilic particles (8) which are spread out and dispersed regularly in the mass of ground coffee (6) placed in the bag (1), which gives the composite mass itself a variable global volume and enables it to draw in or force back the liquid under the influence of successive external pressing executed upon the mass.

4. A device according to claim 1,
characterized in that the means for making the mass of coffee reversibly compressible consist of multiple compressible, non-hydrophilic particles (8) spread out and dispersed regularly in the mass of ground coffee (6) placed in the bag (1), which gives the composite mass a variable global volume and enables it to draw in or force back the liquid by itself under the influence of successive external pressing executed upon the mass.

5. A device according to claim 1,
characterized in that the means for making the entire mass compressible consist of natural or synthetic textile fibres (10) which are twisted, loose or else form flocks or pieces of loosely woven, elastic textiles, tending to regain their initial volume after being compressed, and which are spread out and mingled regularly within the mass of ground coffee (6) placed in the bag (1), which gives the composite mass a variable global volume and enables it to draw in or force back the liquid by itself under the influence of successive external pressing executed upon the mass.

6. A device according to claim 1,
characterized in that it comprises a flap or valve system (18) housed in an attached part forming a pump.

## Patentansprüche

1. Poröse Filterbeutelvorrichtung, die eine gemahlene Kaffeemasse oder ähnliche Produkte enthält, wobei die Masse speziell aufbereitet und dazu geeignet ist, daß insbesondere die Wirk- und Aromastoffe durch heißes Wasser extrahiert werden, welches aufgrund von aufeinanderfolgenden Phasen des Druckausübens und Entspannens von außen, die auf die Kaffeemasse durch deren als Filter dienende Umhüllung hindurch wirken, in der Vorrichtung mit Druck zirkuliert,
dadurch gekennzeichnet, daß die eingeschlossene gemahlene Kaffeemasse (6), die normalerweise nicht komprimierbar ist, allgemein und reversibel komprimierbar gemacht wird, indem vielfältige Teilchen zugegeben werden, die ihrerseits reversibel komprimierbar sind, wobei die genannten Teilchen gleichmäßig in der gemahlenen Kaffeemasse verteilt sind, so daß die heiße Flüssigkeit, die durch die Poren (7) angesaugt oder gedrückt wird (4 und 5) und durch die Volumenänderungen der komprimierbaren Teilchen Phasen des Druckausübens und Entspannens von außen unterliegt, mit Druck durch den größten Teil des gemahlenen Kaffees (6) zirkuliert und auf diese Weise alle benachbarten Mikropartikel befeuchtet, um bei jedem auf die Masse ausgeübten Druck-Entspannungszyklus mehr und mehr Wirk- und Aromastoffe aufzunehmen.

2. Vorrichtung nach Anspruch 1,
dadurch gekennzeichnet, daß die gleichmäßig in der Masse verteilten, komprimierbaren Teilchen vorteilhafterweise mit Kaffeearoma gesättigt sind, damit sie während der Aufbewahrung dem Kaffeepulver selbst kein Aroma entziehen.

3. Vorrichtung nach Anspruch 1,
dadurch gekennzeichnet, daß die Mittel, um die Kaffeemasse reversibel komprimierbar zu machen, aus vielfältigen wasseraufsaugenden und reversibel komprimierbaren Teilchen (8) bestehen, die gleichmäßig in der gemahlenen Kaffeemasse (6) verteilt und vereinzelt in dem Beutel (1) angeordnet sind, wodurch die Verbundmasse selbst ein allgemein veränderbares Volumen erhält und befähigt wird, unter der Wirkung der aufeinanderfolgenden Phasen des Druckausübens von außen, denen sie unterzogen wird, die Flüssigkeit anzusaugen und wieder wegzudrücken.

4. Vorrichtung nach Anspruch 1,
dadurch gekennzeichnet, daß die Mittel, um die Kaffeemasse reversibel komprimierbar zu machen, aus vielfältigen komprimierbaren, nicht wasseraufsaugenden Teilchen (8) bestehen, die gleichmäßig in der gemahlenen Kaffeemasse (6) verteilt und vereinzelt in dem Beutel (1) angeordnet sind, wodurch die Verbundmasse ein allgemein veränderbares Volumen erhält und ihrerseits befähigt wird, unter der Wirkung der aufeinanderfolgenden Phasen des Druckausübens von außen, denen sie unterzogen wird, die Flüssigkeit anzusaugen und wieder abzustoßen.

5. Vorrichtung nach Anspruch 1,
dadurch gekennzeichnet, daß die Mittel, um die Gesamtmasse komprimierbar zu machen, aus natürlichen oder synthetischen Textilfasern (10) bestehen, die verdrillt, als lose Masse oder auch als Flocken oder als Textilstücke mit lose gewebten und dehnbaren Maschen ausgeführt sind, die Tendenz zeigen, ihr ursprüngliches Volumen nach dem Komprimieren wieder einzunehmen und gleichmäßig in der in dem Beutel (1) befindlichen gemahlenen Kaffeemasse (6) verteilt und vermischt sind, wodurch die Verbundmasse ein allgemein veränderbares Volumen erhält und ihrerseits befähigt wird, unter der Wirkung der aufeinanderfolgenden Phasen des Druckausübens von außen, denen sie unterzogen wird, die Flüssigkeit anzusaugen und wieder abzustoßen.

6. Vorrichtung nach Anspruch 1,
dadurch gekennzeichnet, daß sie in einem Anbauteil, das eine Pumpe bildet, ein System von Klappen oder Ventilen (18) aufweist.
